# EUROPÄISCHE PATENTSCHRIFT

(11) **EP 1 134 338 B1**
(45) Veröffentlichungstag und Bekanntmachung des Hinweises auf die Patenterteilung: **14.05.2003**
(21) Anmeldenummer: 01106120.7
(22) Anmeldetag: 13.03.2001
(51) Int. Cl.: E05B 65/10, E05B 41/00, E05B 17/10, E05B 17/22

(54) **Tür in Flucht- und Rettungswegen**
Door for escape routes
Porte pour sorties de secours

(30) Priorität: 17.03.2000 DE 10013295
(43) Veröffentlichungstag der Anmeldung: 19.09.2001
(73) Patentinhaber: GEZE GmbH, 71229 Leonberg (DE)
(72) Erfinder: Huttenlocher, Martin, 71139 Ehningen (DE)

(56) Entgegenhaltungen:
- WO-A-95/17570
- DE-A- 19 531 323
- DE-A- 19 652 348

## Beschreibung

Die Erfindung betrifft eine Tür in Flucht- und Rettungswegen, vorzugsweise in Notausgangstüre mit den Merkmalen des Oberbegriffs des Anspruchs 1.

Elektrischen Verriegelungsvorrichtungen werden in Flucht und Rettungswegen eingesetzt, um die unbefugte Benutzung eines Ausgangs zu verhindern. Im Notfall oder Gefahrenfall kann die Verriegelung des Ausgangs durch die Betätigung eines Notschalters ausgeschaltet werden, so dass der Ausgang als Notausgang passierbar ist.

Eine Notausgangstür mit einer derartigen Vorrichtung ist bekannt z.B. aus der DE 196 25 237 A1. Dort handelt es sich um ein Rettungsweg-System (RWS) mit Verriegelungselement. Neben der im Normalfall über ein Verriegelungselement verriegelten Tür ist eine Türzentrale im Handbereich angeordnet. Zur Entriegelung der Tür weist diese Türzentrale einen Notschalter auf. Die Ausführung eines solchen Nottasters ist in DIN VDE 0660 Teil 207 geregelt. Dort wird ausdrücklich die Beleuchtung des Nottasters gefordert. In der Praxis ist daher der Nottaster rot beleuchtet.

Aus dem Prospekt "bautec news 2000" der Firma Dorma ist ein Rettungsweg-System (RWS) bekannt, welches die den Nottaster umgebende Fläche für farbige optische Anzeigen, hier einen roten Lichtring, benutzt. Nachteilig ist der relativ große Flächenbedarf einer solchen Anzeige und die aufgrund der mehrdeutigen Anzeige durch den rot beleuchteten Nottaster und optischer Farbanzeige unter Umständen unstimmige Information.

Aufgabe der Erfindung ist es, eine Notausgangstür mit elektrischer Verriegelungsvorrichtung zu schaffen, deren Anzeige kompakt aufgebaut und eindeutig ablesbar ist.

Die Erfindung löst die Aufgabe erfindungsgemäß durch das Kennzeichen des Anspruchs 1.

Der Nottaster weist eine transparente Betätigungsfläche auf, die von der Beleuchtungseinrichtung durchscheinend beleuchtet wird und zum Entriegeln des Verriegelungselementes manuell betätigbar, vorzugsweise rastend eindrückbar ist. Die Beleuchtungseinrichtung des Nottasters ist mehrfarbig ausgebildet, und zwar mit mindestens einer roten Leuchteinheit und einer grünen Leuchteinheit. Vorzugsweise ist die Beleuchtungseinrichtung dreifarbig ausgebildet und weist eine rote Leuchteinheit, eine grüne Leuchteinheit und eine gelbe Leuchteinheit auf. Die Leuchteinheiten werden, vorzugsweise von einer Steuerungseinheit, so geschaltet, dass immer nur eine Leuchteinheit einer Farbe leuchtet, also entweder nur grün oder nur rot oder nur gelb.

Mit den drei Signalfarben rot, grün, gelb kann analog einer Verkehrsampel eine Informationsanzeige innerhalb des Nottasters erfolgen. So kann der Zustand "verriegelt" durch die rote Farbe, der Zustand "entriegelt" durch die grüne Farbe und vorzugsweise ein weiterer Zustand, z.B. der Zustand "Alarm", durch die gelbe Farbe des Nottasters bzw. der Betätigungsfläche angezeigt werden. Der Nottaster kann als Ist-Anzeigeeinrichtung ausgebildet sein zum optischen Anzeigen von Funktionszuständen und/oder Alarmen der Verriegelungseinrichtung. Einem Benutzer wird somit der Zustand der Verriegelungsvorrichtung schon aus der Ferne eindeutig anhand der Farbe des Nottasters signalisiert.

Die transparente Betätigungsfläche weist vorzugsweise eine als Wellenstruktur oder Waffelstruktur oder Punktstruktur ausgebildete Oberfläche auf, um das durchscheinende Licht zu brechen. Die Betätigungsfläche erscheint somit in der Farbe der durchscheinenden Leuchteinrichtung selbstleuchtend. In einer abgewandelten Ausführung kann die Oberfläche der Betätigungsfläche auch mit einer nachleuchtenden Substanz beschichtet sein, um den Eindruck einer selbstleuchtenden, farbigen Betätigungsfläche zu erhalten.

Die Beleuchtungseinrichtung kann mehrere separat ausgebildete Leuchteinheiten aufweisen, welche vorzugsweise als separate rote Leuchteinheit und/oder als separate grüne Leuchteinheit undloder als separate gelbe Leuchteinheit ausgebildet ist. Vorzugsweise weisen die Leuchteinheiten als Leuchtelement(e) jeweils eine oder mehrere rote Leuchtdioden bzw. eine oder mehrere grüne Leuchtdioden bzw. eine oder mehrere gelbe Leuchtdioden auf.

In einer vorteilhaften Ausführung kann die Beleuchtungseinrichtung eine einstückig ausgebildete mehrfarbige Leuchteinheit aufweisen, wobei vorgesehen ist, dass die Leuchteinheit abhängig von der elektrischen Ansteuerung der Leuchteinheit entweder rot oder grün oder gelb leuchtet. Vorzugsweise weist die einstückig ausgebildete Leuchteinheit als Leuchtelement(e) eine oder mehrere Mehrfarbleuchtdioden auf.

Weitere Ausführungen der Erfindung sind in den Figuren dargestellt. Dabei zeigt:
- **Figur 1**: eine elektrische Verriegelungsvorrichtung in schematischer Darstellung einer Innenansicht eines Notausgangs mit Tür;
- **Figur 2**: eine schematische Detailansicht des Nottasters der elektrischen Verriegelungsvorrichtung in Draufsicht;
- **Figur 3**: eine seitliche Schnittdarstellung des Nottasters von Figur 2.

**Figur 1** zeigt die elektrische Verriegelungsvorrichtung 1 in einem Notausgang in einem Gebäude. Die Verriegelungsvorrichtung 1 weist einen an Türbändem 13 drehbar gelagerten Anschlagschwenkflügel 15 mit Türdrücker 11, vorzugsweise Türklinke auf. Im Bereich der oberen horizontalen Kante des Türflügels 15 ist ein Verriegelungselement 2 angeordnet. Das Verriegelungselement 2 greift zwischen Türrahmen 12 und Türflügel 15 zum Verriegeln und/oder Entriegeln des Türflügels 15 ein. Seitlich neben der vertikalen Hauptschließkante ist an der Wand eine Türzentrale 3 im Handbereich angeordnet. Die Türzentrale 3 weist eine Steuerungseinrichtung auf und ist zum Steuern mit dem Verriegelungselement 2 elektrisch verbunden. Oberhalb des Türflügels 15 ist eine vorzugsweise akustische Alarmanzeige 5, z.B. eine Sirene, an der Wand angeordnet.

In dem Gehäuse 3a der Türzentrale 3 ist der Notbetätigungstaster 4 angeordnet Der Nottaster 4 weist ein vorzugsweise quaderförmiges Gehäuse 41 und ein zentral darin verschiebbar gelagertes Betätigungselement 42 mit pilzförmiger Betätigungsfläche 43 auf. Das Betätigungselement 42 wird im Notfall manuell betätigt, d.h. durch Druck auf die Betätigungsfläche 43 in das Gehäuse 41 hineingedrückt. In gedrückter Position rastet das Betätigungselement 42 ein und betätigt einen elektrischen Kontakt zum Entriegeln des Verriegelungselementes 2.

Unterhalb der Betätigungsfläche 43 ist die Beleuchtungseinrichtung 45 an zentraler Position in dem quaderförmigen Gehäuse 41 des Nottasters 4 angeordnet. Die Beleuchtungseinrichtung 45 weist eine rote Leuchteinheit 45a, eine grüne Leuchteinheit 45b sowie eine gelbe Leuchteinheit 45c auf.

In einer zu Figur 3 abgewandelten Ausführung kann die Beleuchtungseinrichtung 45 auch eine "einstückig" ausgebildete Leuchteinrichtung 25 aufweisen, d.h. eine Leuchteinrichtung 45 mit einem gemeinsamen, universellen Leuchtelement, dessen Farbe wahlweise schaltbar ist, z.B. als Mehrfarb-Leuchtdiode ausgebildet. Dabei kann die rote oder grüne oder gelbe Farbe durch die Höhe der angelegten Spannung oder durch die Ansteuerung des entsprechenden Anschlusses der Leuchteinheit 45 gesteuert werden.

Die Leuchteinheiten 45a, 45b, 45c sind so angeordnet, dass der Lichtaustritt an der Oberseite der Beleuchtungseinrichtung 45 in Richtung der transparenten Betätigungsfläche 43 weist. Das Innere der Betätigungsfläche 43 wird somit durch die Leuchteinheiten 45a, 45b, 45c von hinten durchscheinend, vorzugsweise kreisförmig, beleuchtet Über eine in Figur 2 nicht dargestellte Steuereinrichtung kann entweder die rote Leuchteinheit 45a oder die grüne Leuchteinheit 45b oder die gelbe Leuchteinheit 45c eingeschaltet werden. Dabei können die Leuchteinheiten 45a, 45b, 45c entweder dauernd und/oder in regelmäßigen Zeitintervallen, z.B. im Sekundentakt, einfarbig blinkend oder in regelmäßigen Zeitintervallen, z.B. im Sekundentakt, mehrfarbig, d.h. abwechselnd blinkend geschaltet angesteuert sein.

Um eine gute Erkennbarkeit und einen guten Kontrast der Anzeige zu gewährleisten, ist die den Nottaster 4 umgebende Oberfläche 44 des quaderförmigen Gehäuses 41 optisch nicht durchleuchtend ausgebildet. Vorzugsweise ist die Oberfläche 44 mattiert, um eine optische Beeinträchtigung der Anzeige durch Spiegelungen zu vermeiden.

### Bezugszeichenliste

- 1: elektrische Verriegelungsvorrichtung
- 2: Verriegelungselement
- 3: Türzentrale
- 3a: Gehäuse
- 4: Notentriegelungsschalter
- 5: Alarmanzeigevorrichtung
- 11: Türdrücker
- 12: Rahmen
- 13: Bänder
- 15: Flügel
- 41: Gehäuse
- 42: Betätigungselement
- 43: Betätigungsfläche
- 44: Gehäuse
- 45: Beleuchtungseinrichtung
- 45a: Leuchteinheit
- 45b: Leuchteinheit
- 45c: Leuchteinheit

## Patentansprüche

1. Tür in Flucht- und Rettungswegen, vorzugsweise Notausgangstür,
mit einer elektrischen Verriegelungsvorrichtung,
mit einem elektrischen Verriegelungselement (2), welches zwischen dem ortsfesten Türrahmen (12) und dem Türflügel (15) der Tür einwirkt, und
mit einem manuellen Notentriegelungsschalter (4), der vorzugsweise ortsfest, z.B. am ortsfesten Türrahmen (12) der Tür angeordnet ist,
wobei der Notentriegelungsschalter (4) ein Gehäuse (41) mit einem darin gelagerten Betätigungselement (42) aufweist, und
wobei in dem Gehäuse (41) eine Beleuchtungseinrichtung (45) angeordnet ist und das Betätigungselement (42) eine transparente Betätigungsfläche (43) aufweist, welche von der Beleuchtungseinrichtung (45) von der Innenseite her durchscheinend beleuchtet wird,
**dadurch gekennzeichnet,**
**dass** die Beleuchtungseinrichtung (45) eine rote Leuchteinheit (45a) und eine grüne Leuchteinheit (45b) aufweist, wobei die Leuchteinheiten (45a, 45b) so geschaltet sind, dass entweder nur die rote Leuchteinheit (45a) oder nur die grüne Leuchteinheit (45b) eingeschaltet ist.

2. Für nach Anspruch 1,
**dadurch gekennzeichnet, dass** die Beleuchtungseinrichtung (45) zusätzlich eine gelbe Leuchteinheit (45c) aufweist und die Leuchteinheiten (45a, 45b, 45c) so geschaltet sind, dass entweder nur die rote Leuchteinheit (45a) oder nur die grüne Leuchteinheit (45b) oder nur die gelbe Leuchteinheit (45c) eingeschaltet ist.

3. Für nach Anspruch 1 oder 2,
**dadurch gekennzeichnet, dass** die rote und grüne Leuchteinheiten (45a, 45b) bzw. die rote und grüne und gelbe Leuchteinheiten (45a, 45b, 45c) jeweils als separate Leuchteinheiten (45a, 45b, 45c) ausgebildet sind.

4. Für nach Anspruch 1 oder 2,
**dadurch gekennzeichnet, dass** die rote Leuchteinheit (45a) und grüne Leuchteinheit (45b) bzw. die rote Leuchteinheit (45a) und grüne Leuchteinheit (45b) und gelbe Leuchteinheit (45c), vorzugsweise einstückig als steuerbare, d.h. im eingeschalteten Zustand wählbar entweder rot oder grün leuchtende Leuchteinheit (45a, 45b) bzw. entweder rot oder grün oder gelb leuchtende Leuchteinheit (45a, 45b, 45c) ausgebildet ist, vorzugsweise mit mindestens einem gemeinsamen, die Farbe wählbar steuerbaren Leuchtelement.

5. Für nach Anspruch 1,
**dadurch gekennzeichnet, dass** das Betätigungselement (42) in dem Gehäuse (41) zentral angeordnet ist.

6. Für nach Anspruch 1,
**dadurch gekennzeichnet, dass** die Beleuchtungseinrichtung (45) innerhalb des Betätigungselements (42) angeordnet ist, vorzugsweise in zentraler Position unterhalb der Betätigungsfläche (43).

7. Für nach Anspruch 1,
**dadurch gekennzeichnet, dass** das Gehäuse (41) vorzugsweise in einem Bereich der die Betätigungsfläche (43) des Betätigungselementes (42) umgibt undurchsichtig ausgebildet ist.

## Claims

1. Door in escape and rescue routes, preferably emergency exit door,
having an electric locking device,
having an electric locking element (2) which acts between the positionally fixed door frame (12) and the door-leaf (15) of the door, and
having a manual emergency unlocking switch (4) which is preferably arranged in a positionally fixed manner, for example on the positionally fixed door frame (12) of the door,
the emergency unlocking switch (4) having a housing (41) with an actuating element (42) mounted therein, and
an illuminating device (45) being arranged in the housing (41), and the actuating element (42) having a transparent actuating surface (43) which is illuminated translucently from the inside by the illuminating device (45),
**characterized**
**in that** the illuminating device (45) has a red lamp unit (45a) and a green lamp unit (45b), the lamp units (45a, 45b) being connected in such a manner that either only the red lamp unit (45a) or only the green lamp unit (45b) is switched on.

2. Door according to Claim 1, **characterized in that** the illuminating device (45) additionally has a yellow lamp unit (45c), and the lamp units (45a, 45b, 45c) are connected in such a manner that either only the red lamp unit (45a) or only the green lamp unit (45b) or only the yellow lamp unit (45c) is switched on.

3. Door according to Claim 1 or 2, **characterized in that** the red and green lamp units (45a, 45b) or the red and green and yellow lamp units (45a, 45b, 45c) are designed in each case as separate lamp units (45a, 45b, 45c).

4. Door according to Claim 1 or 2, **characterized in that** the red lamp unit (45a) and green lamp unit (45b) or the red lamp unit (45a) and green lamp unit (45b) and yellow lamp unit (45c) are preferably designed as a single component in the form of a lamp unit (45a, 45b) which can be controlled, i.e. when switched on is either illuminated red or green, or in the form of a lamp unit (45a, 45b, 45c) which can be controlled, i.e. when switched on is illuminated either red or green or yellow, preferably having at least one common lamp element which can selectively control the colour.

5. Door according to Claim 1, **characterized in that** the actuating element (42) is arranged centrally in the housing (41).

6. Door according to Claim 1, **characterized in that** the illuminating device (45) is arranged within the actuating element (42), preferably in a central position below the actuating surface (43).

7. Door according to Claim 1, **characterized in that** the housing (41) is preferably of opaque design in a region which surrounds the actuating surface (43) of the actuating element (42).

## Revendications

1. Porte pour des issues d'évacuation et de sauvetage, de préférence porte pour sortie de secours, avec un dispositif de verrouillage électrique,
avec un élément de verrouillage (2) électrique, agissant entre le cadre de porte (12) stationnaire et le battant (15) de la porte, et avec un interrupteur de déverrouillage de secours (4) manuel, disposé de préférence de façon stationnaire, par exemple sur le cadre de porte (12) stationnaire de la porte,
l'interrupteur de déverrouillage de secours (4) présentant un boîtier (41), avec un élément d'actionnement (42) y étant monté,
dans le boîtier (4) étant disposé un dispositif d'éclairage (45) et l'élément d'actionnement (42) présentant une face d'actionnement (43) transparente, éclairée par transparence par le dispositif d'éclairage (45), depuis le côté intérieur,
**caractérisée en ce que**
le dispositif d'éclairage (45) présente un ensemble de luminaire (45a) rouge et un ensemble de luminaire (45b) vert, les ensembles de luminaire (45a, 45b) étant branchés de manière que soit mis en service, soit uniquement l'ensemble de luminaire rouge (45a), soit uniquement l'ensemble de luminaire vert (46b).

2. Porte selon la revendication 1, **caractérisée en ce que** le dispositif d'éclairage (45) présente en plus un ensemble de luminaire (45c) jaune et les ensembles de luminaire (45a, 45b, 45c) étant branchés de manière que soit mis en service, soit uniquement l'ensemble de luminaire rouge (45a), soit uniquement l'ensemble de luminaire vert (45b), soit uniquement l'ensemble de luminaire jaune (45c).

3. Porte selon la revendication 1 ou 2, **caractérisée en ce que** les ensembles de luminaire verts et rouges (45a, 45b) et/ou les ensembles de luminaire rouges et verts et jaunes (45a, 45b, 45c) sont chacun réalisés en tant qu'ensembles de luminaire (45a, 45b, 45c) séparés.

4. Porte selon la revendication 1 ou 2, **caractérisée en ce que** l'ensemble de luminaire rouge (45a) et l'ensemble de luminaire vert (45b) ou l'ensemble de luminaire rouge (45a) et l'ensemble de luminaire vert (45b) et l'ensemble de luminaire jaune (45c) sont de préférence réalisés d'une seule pièce, pouvant être commandés, c'est-à-dire d'être, de façon sélectionnable, à l'état en service un ensemble de luminaire (45a, 45b) à éclairage soit rouge soit vert, ou bien un ensemble de luminaire (45a, 45b, 45c) à éclairage soit rouge, soit vert soit jaune, de préférence avec au moins un élément d'éclairage commun pouvant être commandé, dont on peut sélectionner la couleur.

5. Porte selon la revendication 1, **caractérisée en ce que** l'élément d'actionnement (42) est disposé centralement dans le boîtier (41).

6. Porte selon la revendication 1, **caractérisée en ce que** le dispositif d'éclairage (45) est disposé à l'intérieur de l'élément d'actionnement (42), de préférence en position centrale au-dessous de la surface d'actionnement (43).

7. Porte selon la revendication 1, **caractérisée en ce que** le boîtier (41) est visuellement opaque, de préférence en une zone qui entoure la face d'actionnement (43) de l'élément d'actionnement (42).
